# EUROPÄISCHE PATENTSCHRIFT

(11) **EP 3 320 808 B1**
(45) Veröffentlichungstag und Bekanntmachung des Hinweises auf die Patenterteilung: **25.09.2019**
(21) Anmeldenummer: 17200083.8
(22) Anmeldetag: 06.11.2017
(51) Int. Cl.: A47C 27/20, A47C 23/06, A47C 20/04, A47C 31/00

(54) **VERFAHREN ZUM NACHRÜSTEN EINER MATRATZE**
METHOD FOR RETROFITTING A MATTRESS
MÉTHODE POUR ÉQUIPER UN MATELAS ULTÉRIEUREMENT

(30) Priorität: 09.11.2016 DE 102016121463; 10.11.2016 DE 102016121568
(43) Veröffentlichungstag der Anmeldung: 16.05.2018
(73) Patentinhaber: de Werth Group AG, 8002 Zürich (CH)
(72) Erfinder: Schneider, Johannes, 97084 Würzburg (DE); Dewert, Eckhart, 8638 Goldingen (CH)
(74) Vertreter: Wagner, Carsten

(56) Entgegenhaltungen:
- EP-B1- 1 239 753
- DE-A1-102015 104 948
- DE-U1-202010 005 375
- US-A- 5 325 551
- US-A1- 2008 201 856
- US-A1- 2011 247 144

## Beschreibung

Die Erfindung betrifft ein Verfahren zum Nachrüsten einer Matratze mit einer elektromotorisch verstellbaren Stützeinrichtung .

Durch EP 1 239 753 B1 ist eine Matratze mit integrierter elektromotorischer Verstelleinrichtung bekannt.

Durch US 2008/0201856 A1 ist eine Matratze mit nachrüstbaren Stützteilen bekannt.

Durch die DE 10 2015 104 948 A1 ist eine Matratze mit integrierter elektromotorischer Verstelleinrichtung sowie integrierter Massageeinrichtung bekannt.

Durch DE 20 2010 005 375 U1 ist ein Schlafsystem bekannt, dass eine Obermatratze und eine Untermatratze sowie eine motorische Verstelleinrichtung aufweist.

Durch US 2011/0247144 A1 ist eine aus mehreren Schaumlagen bestehende Matratze mit einer elektromotorischen Verstelleinrichtung bekannt.

Durch US 5 325 551 A1 ist eine Matratze mit einer integrierten Einrichtung zum Verhindern eines Dekubitus bekannt.

Durch WO 2015/64222 A1 ist eine Matratze bekannt, die eine Ummantelung und einen in der Ummantelung aufgenommenen Schaumkörper aufweist. Der Schaumkörper weist eine erste und eine zweite horizontale Schaumschicht auf, die übereinander angeordnet sind, wobei die erste horizontale Schaumschicht aus Latex oder einem latexartigen Schaum und die zweite Schaumschicht aus einem Formgedächtnisschaum besteht.

Eine entsprechende Matratze bietet einen hohen Liegekomfort und ist für unterschiedliche Schlafgewohnheiten geeignet.

Der Erfindung liegt die Aufgabe zugrunde, den Komfort einer entsprechenden Matratze weiter zu erhöhen.

Diese Aufgabe wird durch die im Anspruch 1 angegebene Erfindung gelöst.

Erfindungsgemäß wird der Komfort der Matratze dadurch weiter erhöht, dass die Matratze mit der Funktionalität einer elektromotorisch verstellbaren Stützeinrichtung, beispielsweise und insbesondere eines elektromotorisch verstellbaren Lattenrostes, versehen wird.

Das erfindungsgemäße Verfahren geht von einer Matratze mit einer verschließbaren Ummantelung und einem in der Ummantelung aufgenommenen Schaumkörper auf. Im Rahmen des erfindungsgemäßen Verfahrens wird die Ummantelung geöffnet, was beispielsweise und insbesondere über einen an der Ummantelung vorgesehenen Reißverschluss erfolgen kann. Bei dem erfindungsgemäßen Verfahren wird eine elektromotorisch verstellbare Stützeinrichtung verwendet, die einen Grundkörper aufweist, der wenigstens zwei relativ zueinander verstellbare Stützteile aufweist, die Federelemente tragen, wobei an der Stützeinrichtung wenigstens eine elektromotorische Verstelleinrichtung zur Verstellung der Stützteile relativ zueinander angeordnet ist, die wenigstens einen Elektromotor aufweist, der mit den Stützteilen zum Verstellen derselben in Wirkungsverbindung steht.

Bei dem erfindungsgemäßen Verfahren wird die Stützeinrichtung mit daran angeordneter Verstelleinrichtung in eine in dem Schaumkörper gebildete Ausnehmung eingelegt, wobei eine elektrische Leitungsanordnung, die Spannungsversorgungsleitungen zur Spannungsversorgung und/oder Steuerungsleitungen zur Ansteuerung der Verstelleinrichtung aufweist, durch eine in der Ummantelung gebildete Ausnehmung herausgeführt wird und wobei die Ummantelung wieder verschlossen wird.

Das erfindungsgemäße Verfahren ermöglicht auf einfache und kostengünstige Weise das Nachrüsten einer Matratze mit einer elektromotorisch verstellbaren Stützeinrichtung, um auf diese Weise den Komfort und die Funktionalität der Matratze zu erhöhen.

Eine Weiterbildung des erfindungsgemäßen Verfahrens sieht vor, dass die Stützeinrichtung nebst elektromotorischer Verstelleinrichtung in eine in Vertikalrichtung oben an dem Schaumkörper gebildete Ausnehmung eingelegt wird, derart, dass die Stützeinrichtung auf der Oberseite des Schaumkörpers angeordnet ist.

Eine andere Weiterbildung des erfindungsgemäßen Verfahrens sieht vor, dass der Schaumkörper wenigstens zwei in Vertikalrichtung aufeinanderfolgende horizontale Schaumschichten aufweist und wobei die Stützeinrichtung nebst elektromotorischer Verstelleinrichtung zwischen zwei Schaumschichten des Schaumkörpers eingelegt wird. Bei dieser Ausführungsform ist die Stützeinrichtung sandwichartig zwischen zwei Schaumschichten aufgenommen.

Erfindungsgemäß kann der Schaumkörper bereits bei der Herstellung der Matratze beispielsweise durch Einarbeiten einer entsprechenden Ausnehmung so ausgebildet werden, dass die Stützeinrichtung in die Ausnehmung eingelegt werden kann, wobei die Stützeinrichtung nebst Verstelleinrichtung bereits bei der Herstellung der Matratze in die Ausnehmung eingelegt wird. Es ist erfindungsgemäß jedoch auch möglich, bestehende Matratzen ohne Ausnehmung in dem Schaumkörper erfindungsgemäß nachzurüsten. Hierzu sieht eine vorteilhafte Weiterbildung vor, dass der Schaumkörper dadurch nachbearbeitet wird, dass in den Schaumkörper eine zur Aufnahme der Stützeinrichtung dimensionierte Ausnehmung eingebracht wird.

Vorteilhafterweise wird bei dem erfindungsgemäßen Verfahren als Stützeinrichtung ein Lattenrost verwendet.

Bei einem entsprechenden Lattenrost nebst elektromotorischer Verstelleinrichtung kann es sich um einen beliebigen geeigneten Lattenrost handeln, an dem, gegebenenfalls auch nachträglich, eine elektromotorische Verstelleinrichtung angebracht ist bzw. wird, bevor der Lattenrost nebst Verstelleinrichtung in die Ummantelung der Matratze eingebracht wird. Insbesondere kann es sich bei dem Lattenrost jedoch um einen Lattenrost mit vollständig oder teilweise integrierter elektromotorischer Verstelleinrichtung handeln, wie er beispielsweise durch EP 1 239 755 B1 (entsprechend US 6,754,922 B1), EP 1 633 219 B1 (entsprechend US2007/0220677 A1) und insbesondere durch EP 2 418 984 B1 (entsprechend US 8,973,185 B1) bekannt ist.

Die Erfindung wird nachfolgend anhand eines Ausführungsbeispiels unter Bezugnahme auf die beigefügte schematisierte Zeichnung näher erläutert.

Es zeigt:
- Fig. 1: eine leicht perspektivische Seitenansicht einer Matratze,
- Fig. 1 - 11: die Matratze gemäß Fig. 1 in gleicher Darstellung wie Fig. 1 während aufeinanderfolgender Verfahrensschritte beim Nachrüsten der Matratze mit einem elektromotorisch verstellbaren Lattenrost und
- Fig. 12: die mit einem elektromotorisch verstellbaren Lattenrost nachgerüstete Matratze gemäß Fig. 1 in einer maximal verstellten Lage.

Zur Erläuterung eines Ausführungsbeispiels eines erfindungsgemäßen Verfahrens zum Nachrüsten einer Matratze mit einer elektromotorisch verstellbaren Stützeinrichtung wird nachfolgend auf die Fig. 1 bis 12 Bezug genommen.

In Fig. 1 ist eine Matratze 2 dargestellt, die eine Ummantelung 4 aus einem textilen Material aufweist.

Aus Fig. 2 ist ersichtlich, dass in der Ummantelung 4 ein Schaumkörper 6 aufgenommen ist, der das Polsterungselement der Matratze 2 bildet.

Anhand der Figuren 2 bis 11 wird nachfolgend ein Ausführungsbeispiel eines erfindungsgemäßen Verfahrens zum Nachrüsten einer Matratze mit einer elektromotorisch verstellbaren Stützeinrichtung erläutert. Die Figuren 2 bis 11 verdeutlichen dabei zeitlich aufeinanderfolgende Verfahrensschritte.

Wie in Fig. 2 dargestellt, wird zunächst die Ummantelung 4 geöffnet, und zwar bei dem dargestellten Ausführungsbeispiel mittels eines an der Ummantelung 4 vorgesehenen Reißverschlusses, der bei dem dargestellten Ausführungsbeispiel um den gesamten Umfang der Matratze 2 umlaufend ausgebildet ist. Nach dem vollständigen Öffnen des Reißverschlusses kann ein Oberteil 8 der Ummantelung 4 abgenommen werden.

Fig. 3 zeigt die Matratze 2 bei abgenommenem Oberteil 8 der Ummantelung 4. Nach dem Abnehmen des Oberteiles 8 der Ummantelung 4 kann danach deren Unterteil 10 abgenommen werden.

Fig. 4 zeigt die Matratze 2 kurz vor dem vollständigen Abnehmen des Unterteiles 10 der Ummantelung 4.

Fig. 5 zeigt die Matratze 2 bei vollständig abgenommener Ummantelung 4, wobei die Matratze gegenüber Fig. 4 um 180° gedreht ist, so dass die in Fig. 4 nach unten weisende Fläche der Matratze 2 in Fig. 5 nach oben weist. Bei dem dargestellten Ausführungsbeispiel weist der Schaumkörper 6 mehrere in Vertikalrichtung aufeinanderfolgende horizontale Schaumschichten auf.

In Fig. 5 ist dargestellt, wie eine als Deckschicht fungierende erste Schaumschicht 12 beiseite gerollt wird.

In Fig. 6 ist dargestellt, wie eine unterhalb der ersten Schaumschicht 12 angeordnete zweite Schaumschicht 14 entnommen wird, so dass eine Ausnehmung 16 in dem Schaumkörper freigelegt wird, die zur erfindungsgemäßen Aufnahme einer elektromotorisch verstellbaren Stützeinrichtung in Form eines elektromotorisch verstellbaren Lattenrostes 18 (vgl. Fig. 8) nebst Verstelleinrichtung vorgesehen ist.

Fig. 7 zeigt die Matratze 2 bei vollständig freigelegter Ausnehmung 16. Die Ausnehmung 16 ist zur im Wesentlichen formschlüssigen Aufnahme des elektromotorisch verstellbaren Lattenrostes 18 (vgl. Fig. 8) ausgebildet.

In Fig. 8 ist dargestellt, wie ein elektromotorisch verstellbarer Lattenrost 18 in die Ausnehmung 16 eingelegt wird. Bei dem Lattenrost 18 handelt es sich bei dem dargestellten Ausführungsbeispiel um einen Lattenrost mit integrierter elektromotorischer Verstelleinrichtung, wie er beispielsweise aus EP 2 418 984 B1 bekannt ist.

Der Lattenrost 18 weist eine in den Lattenrost 18 integrierten elektromotorische Verstelleinrichtung auf, mittels derer die Stützteil relativ zueinander verstellbar sind. Bei dem dargestellten Ausführungsbeispiel ist ein Oberkörperstützteil 20 relativ zu einen einem ortsfesten mittleren Stützteil 22 verstellbar. Im übrigen ist der Lattenrost 18 so aufgebaut, wie in der EP 2 418 984 B1 beschrieben. Falls gewünscht, kann der Lattenrost 18 noch weitere Verstellfunktionalitäten haben. Beispielsweise kann ein relativ zu dem mittleren Stützteil 22 verstellbares Beinstützteil vorgesehen. Anzahl und Ausgestaltung der Stützteile sowie die Verstellbarkeit der Stützteile relativ zueinander sind entsprechend den jeweiligen Anforderungen innerhalb weiter Grenzen wählbar.

Fig. 9 zeigt die Matratze 2 mit im Wesentlichen formschlüssig in der Ausnehmung 16 aufgenommenem Lattenrost 18. In dieser Position des Lattenrostes 18 wird die Deckschicht 12 zurück in ihre Ausgangslage gerollt.

Aus Fig. 10 ist ersichtlich, dass die Deckschicht 12 in ihrer Ausgangslage den Lattenrost 18 abdeckt. Daran anschließend kann der Schaumkörper 4 nebst darin aufgenommenem elektromotorisch verstellbaren Lattenrost 18 wieder in die Ummantelung 4 der Matratze eingebracht werden.

Fig. 11 zeigt, wie die Ummantelung 4 daran anschließend verschlossen wird.

Auf diese Weise ist die Matratze 2 mit einem elektromotorisch verstellbaren Lattenrost 18 nachgerüstet, so dass Komfort und Funktionalität der Matratze 2 erhöht sind.

Fig. 12 zeigt die Matratze 2 in einer mittels des elektromotorisch verstellbaren Lattenrostes 18 verstellten Lage, in der das Oberkörperstützteil 20 relativ zu dem ortsfesten mittleren Stützteil 22 schwenkverstellt ist.

Die in Fig. 12 dargestellte Lage ist eine maximale Endlage der Verstellbewegung, in der das Oberkörperstützteil 20 des Lattenrostes 18 relativ zu dem ortsfesten mittleren Stützteil 22 maximal verstellt ist, wie dies von Lattenrosten für sich genommen bekannt ist.

Eine elektrische Leitungsanordnung 24, die bei diesem Ausführungsbeispiel Spannungsversorgungsleitungen zur Spannungsversorgung der elektromotorischen Verstelleinrichtung aufweist, ist durch eine Ausnehmung in der Ummantelung 4 herausgeführt und mit einem Stromnetz verbunden.

Zur Ansteuerung der elektromotorischen Verstelleinrichtung kann beispielsweise und insbesondere eine Funkfernbedienung vorgesehen sein. Eine Steuerungseinrichtung zur Ansteuerung der Verstelleinrichtung ist dann an dem Lattenrost 18 innerhalb der Ummantelung 4 angeordnet und steht über Funk mit einer Handbedieneinrichtung in Datenübertragungsverbindung. Entsprechende Funkfernbedienungen bei elektromotorisch verstellbaren Lattenrosten sind allgemein bekannt und werden daher hier nicht näher erläutert.

Die Erfindung ermöglicht damit auf einfache und kostengünstige Weise die Nachrüstung einer Matratze mit einem elektromotorisch verstellbaren Lattenrost. Die resultierende erfindungsgemäße Matratze weist aufgrund des integrierten elektromotorisch verstellbaren Lattenrostes eine hohe Funktionalität und einen hohen Komfort auf.

## Patentansprüche

1. Verfahren zum Nachrüsten einer Matratze (2) mit einer elektromotorisch verstellbaren Stützeinrichtung (18),
wobei die Matratze eine verschließbare Ummantelung (4) und einen in der Ummantelung aufgenommenen Schaumkörper (6) aufweist,
wobei die Ummantelung geöffnet wird,
wobei eine elektromotorisch verstellbare Stützeinrichtung verwendet wird, die einen Grundkörper aufweist, der wenigstens zwei relativ zueinander verstellbare Stützteile aufweist, die Federelemente tragen, wobei an der Stützeinrichtung wenigstens eine elektromotorische Verstelleinrichtung zur Verstellung der Stützteile relativ zueinander angeordnet ist, die wenigstens einen Elektromotor aufweist, der mit den Stützteilen (20, 22) zum Verstellen derselben in Wirkungsverbindung steht,
wobei die Stützeinrichtung mit daran angeordneter Verstelleinrichtung in eine in dem Schaumkörper gebildete Ausnehmung (16) eingelegt wird und
wobei eine elektrische Leitungsanordnung (24), die Spannungsversorgungsleitungen zur Spannungsversorgung und/oder Steuerungsleitungen zur Ansteuerung der Verstelleinrichtung aufweist, durch eine in der Ummantelung gebildete Ausnehmung herausgeführt wird und
wobei die Ummantelung wieder verschlossen wird.

2. Verfahren nach Anspruch 1, wobei die Stützeinrichtung nebst elektromotorischer Verstelleinrichtung in eine in Vertikalrichtung oben an dem Schaumkörper gebildete Ausnehmung eingelegt wird, derart, dass die Stützeinrichtung auf der Oberseite des Schaumkörpers angeordnet wird.

3. Verfahren nach Anspruch 1, wobei der Schaumkörper wenigstens zwei in Vertikalrichtung aufeinanderfolgende horizontale Schaumschichten aufweist und wobei die Stützeinrichtung nebst elektromotorischer Verstelleinrichtung zwischen zwei Schaumschichten des Schaumkörpers eingelegt wird.

4. Verfahren nach einem der Ansprüche 1 bis 3, wobei der Schaumkörper nachbearbeitet wird, indem in den Schaumkörper eine zur Aufnahme der Stützeinrichtung nebst elektromotorischer Verstelleinrichtung dimensionierte Ausnehmung eingebracht wird.

5. Verfahren nach einem der Ansprüche 1 bis 4, wobei als Stützeinrichtung ein Lattenrost verwendet wird.

## Claims

1. Method for retrofitting a mattress (2) with an electromotive adjustable support device (18), wherein the mattress has a closable casing (4) and a foam body (6) incorporated into the casing, wherein the casing is opened, wherein an electromotive adjustable support device is used which comprises a basic body with at least two support elements that are adjustable relative to one another that support spring elements, wherein on the support device at least one electromotive adjusting device is arranged for adjusting the support elements relative to one another, which has at least one electric motor, which is in operative connection with the support elements (20, 22) for adjusting the latter, wherein the support device with adjusting device arranged thereon is inserted into a recess (16) formed in the foam body and wherein an electric line arrangement (24), which comprises power supply lines for supplying power and/or control lines for controlling the adjusting device, is guided out through a recess formed in the casing and wherein the covering is closed again.

2. Method according to claim 1, wherein the support device together with the electromotive adjusting device is inserted into a recess formed in vertical direction at the top on the foam body such that the support device is arranged on the upper side of the foam body.

3. Method according to claim 1, wherein the foam body has at least two horizontal foam layers which are arranged consecutively in vertical direction and wherein the support device together with the electromotive adjusting device is inserted between two foam layers of the foam body.

4. Method according to any of claims 1 to 3, wherein the foam body is processed in that a recess, which is dimensioned to receive the support device together with the electromotive adjusting device, is formed in the foam body.

5. Method according to any of claims 1 to 4, wherein a slatted frame is used as the support device.

## Revendications

1. Procédé destiné à l'équipement après coup d'un matelas (2) avec un équipement de support (18) réglable par moteur électrique,
le matelas comportant une enveloppe (4) pouvant être fermée et un corps de mousse (6) logé dans l'enveloppe,
l'enveloppe étant ouverte,
un équipement de support réglable par moteur électrique étant utilisé, lequel comporte un corps de base qui comporte au moins deux parties de support réglables l'une par rapport à l'autre qui portent des éléments à ressort, au moins un équipement de réglage par moteur électrique étant disposé sur l'équipement de support pour le réglage des parties de support relativement les unes aux autres et comportant au moins un moteur électrique qui est en liaison fonctionnelle avec les parties de support (20, 22) pour le réglage de celles-ci, l'équipement de support avec l'équipement de réglage qui est disposé dessus étant inséré dans un creux (16) formé dans le corps de mousse, et
un ensemble de lignes électriques (24), qui comporte des lignes d'alimentation en tension destinées à l'alimentation en tension et/ou des lignes de commande destinées au pilotage de l'équipement de réglage, étant sorti à travers un creux formé dans l'enveloppe, et l'enveloppe étant refermée.

2. Procédé selon la revendication 1, l'équipement de support outre l'équipement de réglage par moteur électrique étant inséré dans un creux formé sur le corps de mousse en haut dans la direction verticale de telle sorte que l'équipement de support est disposé sur le côté supérieur du corps de mousse.

3. Procédé selon la revendication 1, le corps de mousse comportant au moins deux couches de mousse horizontales se suivant dans la direction verticale, et l'équipement de support outre l'équipement de réglage par moteur électrique étant inséré entre deux couches de mousse du corps de mousse.

4. Procédé selon l'une des revendications 1 à 3, le corps de mousse étant retravaillé par le fait qu'un creux dimensionné pour la réception de l'équipement de support outre l'équipement de réglage par moteur électrique est inséré dans le corps de mousse.

5. Procédé selon l'une des revendications 1 à 4, un sommier à lattes étant utilisé en tant qu'équipement de support.
